# EUROPÄISCHE PATENTANMELDUNG

(11) **EP 4 613 471 A1**
(43) Veröffentlichungstag der Anmeldung: **10.09.2025**
(21) Anmeldenummer: 25161414.5
(22) Anmeldetag: 03.03.2025
(51) Int. Cl.: B30B 15/06

(54) **PRESSWERKZEUG UND VERFAHREN ZUM PRESSEN**

(30) Priorität: 05.03.2024 DE 102024106265
(71) Anmelder: OPTIMA life science GmbH, 74523 Schwäbisch Hall (DE)
(72) Erfinder: Joos, Michael, 74523 Schwäbisch Hall (DE); Lutz, Michael, 74523 Schwäbisch Hall (DE)
(74) Vertreter: Patentanwälte Ruff, Wilhelm, Beier, Dauster & Partner mbB

(57) **Zusammenfassung**

Die Erfindung betrifft ein Presswerkzeug und ein Verfahren zum Pressen eines ein- oder mehrlagigen Produkts in einem bahnverarbeitenden Prozess mittels eines Presswerkzeugs (1) umfassend einen Rahmen (3), ein oberes Werkzeugmodul (4) mit einer oberen Pressplatte (40) und ein unteres Werkzeugmodul (5) mit einer unteren Pressplatte (50), wobei das obere Werkzeugmodul (4) und das untere Werkzeugmodul (5) jeweils in Transportrichtung (I) des bahnverarbeitenden Prozesses verstellbar an dem Rahmen gelagert sind, wobei das nach einem Schließen des Presswerkzeugs (1) während einer Betriebsdauer das obere Werkzeugmodul (4) und das untere Werkzeugmodul (5) separat zu einer synchronen Bewegung in Transportrichtung (I) relativ zu dem Rahmen (3) angetrieben werden.

## Beschreibung

### ANWENDUNGSGEBIET UND STAND DER TECHNIK

Die Erfindung betrifft ein Presswerkzeug und ein Verfahren zum Pressen eines ein- oder mehrlagigen Produkts in einem bahnverarbeitenden Prozess.

Als bahnverarbeitende Prozesse werden im Zusammenhang mit der Anmeldung Prozesse bezeichnet, bei welchen Materialbahnen verarbeitet werden.

Bahnverarbeitende Prozesse werden insbesondere zur Bearbeitung oder Herstellung von mehrlagigen Produkten, auch als Laminate oder Stapel bezeichnet, eingesetzt. Dabei ist es bekannt, Ausgangsmaterialien für die Lagen des mehrlagigen Produkts jeweils als Materialbahn bereitzustellen, wobei zwei oder mehr Materialbahnen zwischen zwei Rollen miteinander kontaktiert und anschließend mittels Pressen verbunden werden. Daneben ist es bekannt, für einzelne oder alle Lagen des Produkts Zuschnitte auf Materialbahnen für einen Transport abzulegen, wobei die Zuschnitte mit der Materialbahn und/oder einem weiteren auf der Materialbahn abgelegten Zuschnitt mittels Pressen verbunden werden.

Stapel oder Laminate sind für verschiedenste Anwendungen, beispielsweise für Wundauflagen, für Hygieneprodukte, für Textilprodukte sowie für Brennstoffzellen oder Batterien und andere Produkte, bekannt. Insbesondere für Brennstoffzellen, Redox-Flow-Batterien und andere Anwendungen ist es bekannt, in einem bahnverarbeitenden Prozess Stapel oder Laminate umfassend eine meist sehr empfindliche Membran herzustellen.

Für ein Pressen eines ein- oder mehrlagigen Produkts sind beheizbare Presswerkzeuge, auch als Heißpressen oder Heizpressen bezeichnet, bekannt, bei welchen Wärme auf die zugeführten Produkte übertragen wird. Die Wärme wird für eine Formgebung des Produkts und/oder zum Verbinden zweier oder mehr Lagen eines mehrlagigen Produkts eingesetzt. Ein Verbinden der Lagen eines mehrlagigen Produkts mittels Wärme wird auch als Siegeln bezeichnet.

Bekannte Presswerkzeuge umfassen einen Rahmen und zwei in dem Rahmen angeordnete Pressplatten, wobei ein ein- oder mehrlagiges Produkt oder eine Produktgruppe für ein Pressen zwischen die Pressplatten eingebracht wird. Mindestens einer ersten Pressplatte ist ein Antrieb zugeordnet, mittels welcher die erste Pressplatte in Richtung der zweiten Pressplatte zum Aufbringen einer Kraft verstellbar ist.

In einem bahnverarbeitenden Prozess ist es bekannt, einen Abschnitt einer Materialbahn mit einem Produkt oder einer Produktgruppe in das Presswerkzeug einzubringen. Für eine kontinuierliche oder intermittierende Bewegung des Presswerkzeugs mit der Materialbahn während des Pressens ist es bekannt, den Rahmen einschließlich der daran angeordneten Pressplatten während einer Bearbeitungsdauer mittels eines Antriebs in Transportrichtung der Materialbahn synchron zu dieser zu bewegen. Nach Ende der Bearbeitungsdauer wird zum Öffnen des Presswerkzeugs die erste Pressplatte weg von der zweiten Pressplatte bewegt und es erfolgt eine Rückbewegung des Rahmen, wobei der Rahmen anschließend auf das nächste Produkt oder die nächste Produktgruppe synchronisiert wird.

Eine Größe der Pressplatten ist abhängig von einer zu pressenden Fläche des Produkts bzw. der Produktgruppe. Mit zunehmender Größe der Produkte, welche in bahnverarbeitenden Prozessen hergestellt oder bearbeitet werden sollen, steigt somit auch die Größe der Pressplatten und damit deren Masse. Auch der Rahmen ist an die höheren Kräfte anzupassen.

Dies hat zur Folge, dass Antriebe für eine Hubbewegung der Pressplatten sowie eine Verstellbewegung des Rahmens entsprechend stärker dimensioniert werden müssen. Daraus ergeben sich höhere Energiekosten und/oder Beschränkungen in der Größe der Produkte und/oder im Durchsatz des Presswerkzeugs.

### AUFGABE UND LÖSUNG

Es sind Aufgaben der Erfindung, ein Presswerkzeug und ein Verfahren zum Pressen eines ein- oder mehrlagigen Produkts in einem bahnverarbeitenden Prozess zu schaffen, welche eine Verarbeitung großflächiger Produkte und/oder Produktgruppen mit mehreren Produkten bei vergleichsweise geringen Energiekosten erlauben.

Diese Aufgaben werden gelöst durch das Presswerkzeug und das Verfahren mit den Merkmalen der Ansprüche 1 und 7. Vorteilhafte Ausgestaltungen ergeben sich aus den Unteransprüchen.

Gemäß einem ersten Aspekt wird ein Presswerkzeug zum Pressen eines ein- oder mehrlagigen Produkts in einem bahnverarbeitenden Prozess mit einer Tramsportrichtung geschaffen. Das Presswerkzeug umfasst einen Rahmen, ein oberes Werkzeugmodul mit einer oberen Pressplatte, ein unteres Werkzeugmodul mit einer unteren Pressplatte, eine Steuereinrichtung, einen ersten Antrieb und einen zweiten Antrieb, wobei an dem Rahmen eine erste Führung vorgesehen ist, wobei mittels der ersten Führung das obere Werkzeugmodul in Transportrichtung verstellbar mit dem Rahmen verbunden ist, wobei der erste Antrieb dem oberen Werkzeugmodul zugeordnet ist, wobei mittels des ersten Antriebs das obere Werkzeugmodul während eines Pressens in Transportrichtung relativ zu dem Rahmen verstellbar ist, wobei an dem Rahmen eine zweite Führung vorgesehen ist, wobei mittels der zweiten Führung das untere Werkzeugmodul in Transportrichtung verstellbar mit dem Rahmen verbunden ist, wobei der zweite Antrieb dem unteren Werkzeugmodul zugeordnet ist, wobei mittels des zweiten Antriebs das untere Werkzeugmodul während des Pressens in Transportrichtung relativ zu dem Rahmen verstellbar ist, und wobei mittels der Steuereinrichtung der erste Antrieb und der zweite Antrieb steuerungstechnisch gekoppelt sind, sodass das obere Werkzeugmodul und das untere Werkzeugmodul während des Pressens synchron in Transportrichtung verstellbar sind.

Während des Pressens werden lediglich die Werkzeugmodule und nicht der Rahmen bewegt. Der Rahmen ist stationär angeordnet. Aufgrund des stationär angeordneten Rahmens ist im Vergleich zu herkömmlichen Presswerkzeugen, bei welchen der Rahmen bewegt wird, die beim Pressen bewegte Masse reduziert, sodass eine geringe Antriebsleistung für eine Bewegung notwendig ist. Eine Bewegung der Pressplatten ist dabei mit einem im Vergleich zu herkömmlichen Presswerkzeugen geringen Energieaufwand möglich. Alternativ oder zusätzlich sind höhere Prozessgeschwindigkeiten und/oder größere Pressflächen realisierbar.

Die erste Führung und die zweite Führung umfassen in Ausgestaltungen jeweils zwei parallele Führungselemente, beispielsweise Führungsschienen, entlang welcher das oberer Werkzeugmodul und das untere Werkzeugmodul jeweils mit einer hohen Genauigkeit führbar sind.

Die Begriffe "ein", "eine", "einer" etc. werden im Zusammenhang mit der Anmeldung als unbestimmte Artikel und nicht als Zählwörter verwendet. Insbesondere kann in Ausgestaltungen des Presswerkzeugs das obere Werkzeugmodul und/oder das untere Werkzeugmodul mehr als eine Pressplatte umfassen, wobei die Pressplatten zum Pressen eines Produkts oder mehrerer Produkte einer Produktgruppe dienen. Ebenso ist in Ausgestaltungen ein Presswerkzeug vorgesehen, wobei mit einem Pressplattenpaar eine Produktgruppe umfassend mehrere Produkte gleichzeitig gepresst wird.

Die Begriffe "erster", "zweiter", ... dienen lediglich zur Unterscheidung und geben keine Reihenfolge an. Die Begriffe "oberer" und "unterer" bezeichnen eine relative Anordnung einzelner Bauteile, bei einer üblichen Verwendung des Presswerkzeugs. Es sind jedoch Verwendungen denkbar, bei welchen die Bauteile abweichend relativ zueinander angeordnet sind.

In einer Ausgestaltung ist/sind zumindest ein Teil des ersten Antriebs an dem oberen Werkzeugmodul angeordnet und/oder zumindest ein Teil des zweiten Antriebs an dem untere Werkzeugmodul angeordnet, sodass der erste Antrieb zumindest teilweise mit dem oberen Werkzeugmodul bzw. der zweite Antrieb zumindest teilweise mit dem unteren Werkzeugmodul relativ zu dem Rahmen verstellt werden.

Insbesondere ist in Ausgestaltungen vorgesehen, dass der erste Antrieb als Linearmotor gestaltet ist, wobei ein Läufer des ersten Antriebs an dem oberen Werkzeugmodul angeordnet ist, und/oder dass der zweite Antrieb als Linearmotor gestaltet ist, wobei ein Läufer des zweiten Antriebs an dem untere Werkzeugmodul angeordnet ist. Die Linearmotoren umfassen dabei weiter an den Führungen angeordnete Permanentmagneten. Mittels Linearmotoren sind lange Verfahrwege bei hohe Beschleunigungsraten, Schubkräften und Positioniergenauigkeiten möglich.

In einer Ausgestaltung ist die obere Pressplatte und/oder die untere Pressplatte mittels einer Kulissenbahn zum Schließen und Öffnen des Presswerkzeugs verstellbar. Eine Rückbewegung der Werkzeugmodule nach einem Pressen in eine Ausgangslage erfolgt dabei derart, dass das Presswerkzeug geöffnet bleibt.

In anderen Ausgestaltungen umfasst/umfassen das obere Werkzeugmodul und/oder das untere Werkzeugmodul einen Hubantrieb, wobei mittels des Hubantriebs die obere Pressplatte bzw. die untere Pressplatte für ein Schließen und Öffnen des Presswerkzeugs verstellbar ist. Der Hubantrieb erlaubt ein schnelles Öffnen und Schließen des Presswerkzeugs. Eine Position zum Öffnen und Schließen des Presswerkzeugs entlang der Transportrichtung ist dabei variabel und für jedes Produkt bzw. jede Produktgruppe individuell festlegbar.

In Ausgestaltungen ist vorgesehen, dass das oberen Werkzeugmodul und/oder das untere Werkzeugmodul eine Heizeinrichtung umfasst/umfassen, wobei mittels der Heizeinrichtung die obere Pressplatte bzw. die untere Pressplatte beheizbar ist. Mittels der Heizeinrichtung wird Wärme für eine Formgebung des Produkts und/oder zum Verbinden zweier oder mehr Lagen eines mehrlagigen Produkts zugeführt.

In einer Ausgestaltung ist vorgesehen, dass die obere Pressplatte auswechselbar an dem oberen Werkzeugmodul angebracht ist und/oder ein Konturwerkzeug an der oberen Pressplatte auswechselbar angebracht ist. Alternativ oder zusätzlich ist in Ausgestaltungen vorgesehen, dass die untere Pressplatte auswechselbar an dem unteren Werkzeugmodul angebracht ist und/oder ein Konturwerkzeug an der unteren Pressplatte auswechselbar angebracht ist. Als "auswechselbar angebracht" wird im Zusammenhang mit der Anmeldung eine Anbringung bezeichnet, welche bei Verschleiß oder zur Anpassung an einen Prozess es erlaubt, die Pressplatte(n) und/oder daran angeordnete Konturwerkzeuge zu demontieren und durch andere Pressplatte(n) und/oder andere Konturwerkzeuge zu ersetzen. Austauschbar an den Pressplatten angebrachte Konturwerkzeuge sind dabei insbesondere bei häufigen Formatwechseln vorteilhaft.

Gemäß einem zweiten Aspekt wird ein Verfahren zum Pressen eines ein- oder mehrlagigen Produkts in einem bahnverarbeitenden Prozess mittels eines Presswerkzeugs umfassend einen Rahmen, eine oberes Werkzeugmodul mit einer oberen Pressplatte und ein unteres Werkzeugmodul mit einer unteren Pressplatte, wobei das obere Werkzeugmodul und das untere Werkzeugmodul jeweils in Transportrichtung des bahnverarbeitenden Prozesses verstellbar an dem Rahmen gelagert sind, geschaffen, wobei das Verfahren umfasst, dass nach einem Schließen des Presswerkzeugs während einer Betriebsdauer das obere Werkzeugmodul und das untere Werkzeugmodul separat zu einer synchronen Bewegung in Transportrichtung relativ zu dem Rahmen angetrieben werden.

Ein Antreiben des oberen und des unteren Werkzeugmoduls erfolgt in Ausgestaltungen mittels einer zentralen Anlagensteuerung. Die Werkzeugmodule werden dabei in Ausgestaltungen jeweils individuell zu einer beispielsweise durch eine Position und/oder Bewegung eines Produkts synchronisiert. In anderen Ausgestaltungen werden die Werkzeugmodule hierarchisch angetrieben, wobei ein Werkzeugmodul der Bewegung des anderen Werkzeugmoduls folgt.

In einer Ausgestaltung ist vorgesehen, dass vor dem Schließen des Presswerkzeugs das obere Werkzeugmodul und das untere Werkzeugmodul zu dem zu pressenden Produkt synchronisiert werden. Sofern mehrere Produkte gleichzeitig mittels des Presswerkzeugs bearbeitet werden, erfolgt eine Synchronisation in einer Ausgestaltung zu einem definierten Produkt der Produktgruppe. In anderen Ausgestaltungen sind zum gleichzeitigen Pressen mehrere Produkte mehrere Pressplattenpaare vorgesehen, wobei jedes Pressplattenpaar zu einem Produkt synchronisiert wird.

In einer Ausgestaltung ist weiter vorgesehen, dass nach Ablauf der Betriebsdauer das Presswerkzeug geöffnet wird und das obere Werkzeugmodul und das untere Werkzeugmodul zu einem nachfolgenden Produkt synchronisiert werden. Sofern mehrere Produkte gleichzeitig dem Presswerkzeugmodul zugeführt werden, gilt das oben gesagte analog. Während einer Bewegung nach dem Öffnen und vor dem Schließen des Presswerkzeugs ist in Ausgestaltung eine Synchronisation aufgehoben und/oder eine Toleranz für die Synchronisation gegenüber einer Bewegung nach dem Schließen und vor dem Öffnen des Presswerkzeugs erhöht.

In einer Ausgestaltung wird/werden das oberen Werkzeugmodul und/oder das untere Werkzeugmodul mittels einer Heizeinrichtung beheizt, sodass dem Produkt/den Produkten beim Pressen Wärme zugeführt wird.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand einer Figur erläutert sind. Dabei zeigt:
- Fig. 1: schematisch ein Ausführungsbeispiel eines Presswerkzeugs.

### DETAILLIERTE BESCHREIBUNG DER AUSFÜHRUNGSBEISPIELE

Fig. 1 zeigt schematisch ein Presswerkzeug 1 zum Pressen eines ein- oder mehrlagigen Produkts oder einer Produktgruppe umfassend mehrere ein- oder mehrlagige Produkte in einem bahnverarbeitenden Prozess. Bei dem Produkt oder den Produkten handelt es sich Bereiche einer ein- oder mehrlagigen Materialbahn 2 und/oder um auf der Materialbahn 2 abgelegte Zuschnitte. Die Materialbahn 2 wird kontinuierlich oder intermittierend in einer durch einen Pfeil dargestellten Transportrichtung I für eine Herstellung oder Bearbeitung der Produkte bewegt, wobei jeweils ein Abschnitt der Materialbahn 2 umfassend ein Produkt oder eine Produktgruppe dem Presswerkzeug 1 zugeführt wird.

Das Presswerkzeug 1 umfasst einen Rahmen 3, eine oberes Werkzeugmodul 4 mit einer oberen Pressplatte 40 und ein unteres Werkzeugmodul 5 mit einer unteren Pressplatte 50. In dem dargestellten Ausführungsbeispiel umfasst das obere Werkzeugmodul 4 einen Hubantrieb 42. Mittels des Hubantriebs 42 ist die obere Pressplatte 40 Schließen des Presswerkzeugs 1 in Richtung der unteren Pressplatte 50 zum verstellbar und zum Öffnen des Presswerkzeugs 1 weg von der untere Pressplatte 50 verstellbar. In anderen Ausgestaltungen weisen beide Werkzeugmodule 4, 5 einen Hubantrieb auf oder ist lediglich an dem unteren Werkzeugmodul 5 ein Hubantrieb zum Öffnen und Schließen des Presswerkzeugs 1 vorgesehen.

In dem dargestellten Ausführungsbeispiel ist die obere Pressplatte 40 mittels einer schematisch dargestellten Heizeinrichtung 44 erwärmbar. Die obere Pressplatte 40 wird dabei auch als Siegelkopf und die untere Pressplatte 50 entsprechend als Siegeltisch bezeichnet.

Der Rahmen 3 ist stationär angeordnet. An dem Rahmen 3 sind eine erste Führung 31 und eine zweite Führung 32 vorgesehen. Mittels der ersten Führung 31 ist das obere Werkzeugmodul 4 in Transportrichtung I verstellbar mit dem Rahmen 3 verbunden, sodass das obere Werkzeugmodul 4 während eines Pressens synchron zu der Materialbahn 2 in Transportrichtung I bewegbar ist. Mittels der zweiten Führung 32 ist das untere Werkzeugmodul 5 in Transportrichtung I verstellbar mit dem Rahmen 3 verbunden, sodass das untere Werkzeugmodul 4 während eines Pressens relativ zum dem Rahmen 3 synchron zu der Materialbahn 2 in Transportrichtung I bewegbar ist.

Für Verstellbewegungen des oberen Werkzeugmoduls 4 und des unteren Werkzeugmoduls 5 sind zwei separate Antriebe 6, 7 vorgesehen. Die zwei separaten Antriebe 6, 7 sind steuerungstechnisch mittels einer schematisch dargestellten Steuereinrichtung 8 gekoppelt, sodass eine synchrone Bewegung des oberen Werkzeugmoduls 4 und des unteren Werkzeugmoduls 5 erfolgt.

Die separate, aber synchrone Bewegung des oberen Werkzeugmoduls 4 und des unteren Werkzeugmoduls 5 mittels der durch die Steuereinrichtung gekoppelten Antriebe wird auch als "zweizügige" Bewegung bezeichnet.

Die Darstellung der Steuereinrichtung 8 ist lediglich schematisch. Die Steuereinrichtung 8 umfasst in Ausgestaltungen mehrere Einheiten, welche an dem Rahmen 3, dem oberen Werkzeugmodul 4 und/oder dem unteren Werkzeugmodul 5 angeordnet sind.

Eine Kopplung der Antriebe 6, 7 mittels der Steuereinrichtung ist in Ausgestaltungen hierarchisch gestaltet, wobei einer der Antriebe 6, 7 als Primärantrieb angesteuert wird. Der Primärantrieb führt den anderen Antrieb als Sekundärantrieb nach, so dass die beiden Antriebe synchron betrieben werden. In anderen Ausgestaltungen ist eine Zentralsteuerung vorgesehen, welche eine Sollbewegung vorgibt, zu welcher beide Antriebe 6, 7 synchronisiert werden. Die Zentralsteuerung ist dabei in Ausgestaltungen Teil einer zentralen Anlagensteuerung.

Die Antriebe 6, 7 für eine Verstellbewegung der Werkzeugmodule 4, 5 sind in Ausgestaltungen zumindest teilweise stationär an dem Rahmen 3 angeordnet. In anderen Ausgestaltungen sind die Antriebe 6, 7 an den Werkzeugmodulen 4, 5 angeordnet und werden mit den Werkzeugmodulen 4, 5 bewegt. In Ausgestaltungen sind die Antriebe 6, 7 als Linearmotoren umfassend an dem Rahmen 3, genauer an den Führungen 31, 32 angeordnete Permanentmagneten als Stator und an dem jeweiligen Werkzeugmodulen 4,5 angeordnete Läufer umfassend Elektromagneten.

Im Betrieb wird ein Abschnitt der Materialbahn 2 in das Presswerkzeug 1 eingeführt. Das obere Werkzeugmodul 3 und das untere Werkzeugmodul 4 werden zu einem Produkt und/oder einer Produktgruppe synchronisiert und das Presswerkzeug wird geschlossen. Das oberer Werkzeugmodul 3 und das untere Werkzeugmodul 4 werden relativ zu dem Rahmen für eine Betriebsdauer mit der Materialbahn 2 synchron bewegt. Anschließend öffnet das Presswerkzeug 1, die Werkzeugmodule 3, 4 werden entgegen der Transportrichtung zurück in eine Ausgangsposition verstellt und zu einem nachfolgenden Produkt oder einer nachfolgenden Produktgruppe synchronisiert.

In dem dargestellten Ausführungsbeispiel umfassen das obere Werkzeugmodul 4 und das untere Werkzeugmodul 5 jeweils exakt eine Pressplatte 40, 50. In anderen Ausgestaltungen umfassen das obere Werkzeugmodul 4 und das untere Werkzeugmodul 5 jeweils mehrere Pressplatten 40, 50. Dabei ist in Ausgestaltungen für jede Pressplatte ein zugehöriger Antrieb vorgesehen, mittels welchem die Pressplatten sowohl synchron für einen Pressprozess als auch relativ zueinander zur Anpassung eines Abstands einzelner Produkte einer Produktgruppe verstellbar sind.

## Patentansprüche

1. Presswerkzeug zum Pressen eines ein- oder mehrlagigen Produkts in einem bahnverarbeitenden Prozess mit einer Transportrichtung (I), das Presswerkzeug (1) umfassend einen Rahmen (3), ein oberes Werkzeugmodul (4) mit einer oberen Pressplatte (40), ein unteres Werkzeugmodul (5) mit einer unteren Pressplatte (50) und eine Steuereinrichtung (8), **dadurch gekennzeichnet, dass** an dem Rahmen (3) eine erste Führung (31) vorgesehen ist, wobei mittels der ersten Führung (31) das obere Werkzeugmodul (4) in Transportrichtung (I) verstellbar mit dem Rahmen (3) verbunden ist, wobei dem oberen Werkzeugmodul (4) ein erster Antrieb (6) zugeordnet ist, wobei mittels des ersten Antriebs (6) das obere Werkzeugmodul (4) während eines Pressens in Transportrichtung (I) relativ zu dem Rahmen (3) verstellbar ist, und **dass** an dem Rahmen (3) eine zweite Führung (32) vorgesehen ist, wobei mittels der zweiten Führung (32) das untere Werkzeugmodul (5) in Transportrichtung (I) verstellbar mit dem Rahmen (3) verbunden ist, wobei dem unteren Werkzeugmodul (5) ein zweiter Antrieb zugeordnet ist, wobei mittels des zweiten Antriebs das untere Werkzeugmodul (5) während des Pressens in Transportrichtung (I) relativ zu dem Rahmen (3) verstellbar ist, und wobei mittels der Steuereinrichtung (8) der erste Antrieb (6) und der zweite Antrieb (7) steuerungstechnisch gekoppelt sind, sodass das obere Werkzeugmodul (4) und das untere Werkzeugmodul (5) während des Pressens synchron in Transportrichtung (I) verstellbar sind.

2. Presswerkzeug nach Anspruch 1, **dadurch gekennzeichnet, dass** zumindest ein Teil des ersten Antriebs (6) an dem oberen Werkzeugmodul (4) angeordnet ist und/oder **dass** zumindest ein Teil des zweiten Antriebs (7) an dem unteren Werkzeugmodul (5) angeordnet ist.

3. Presswerkzeug (1) nach Anspruch 2, **dadurch gekennzeichnet, dass** der erste Antrieb (6) als Linearmotor gestaltet ist, wobei ein Läufer des ersten Antriebs (6) an dem oberen Werkzeugmodul (4) angeordnet ist, und/oder **dass** der zweite Antrieb (7) als Linearmotor gestaltet ist, wobei ein Läufer des zweiten Antriebs (7) an dem untere Werkzeugmodul (5) angeordnet ist.

4. Presswerkzeug (1) nach Anspruch 1, 2 oder 3, **dadurch gekennzeichnet, dass** das obere Werkzeugmodul (4) einen Hubantrieb (42) und/oder das untere Werkzeugmodul (5) einen Hubantrieb umfasst, wobei mittels des Hubantriebs (42) die obere Pressplatte (40) bzw. die untere Pressplatte (50) für ein Schließen und Öffnen des Presswerkzeugs (1) verstellbar ist.

5. Presswerkzeug (1) nach einem der Ansprüche 1 bis 4, **dadurch gekennzeichnet, dass** das oberen Werkzeugmodul (4) eine Heizeinrichtung (44) und/oder das untere Werkzeugmodul (5) eine Heizeinrichtung umfasst, wobei mittels der Heizeinrichtung (44) die obere Pressplatte (40) bzw. die untere Pressplatte (50) beheizbar ist.

6. Presswerkzeug (1) nach einem der Ansprüche 1 bis 5, **dadurch gekennzeichnet, dass** die obere Pressplatte (40) auswechselbar an dem oberen Werkzeugmodul (4) angebracht ist und/oder ein Konturwerkzeug an der oberen Pressplatte (40) auswechselbar angebracht ist, und/oder **dass** die untere Pressplatte (50) auswechselbar an dem unteren Werkzeugmodul (5) angebracht ist und/oder ein Konturwerkzeug an der unteren Pressplatte (50) auswechselbar angebracht ist.

7. Verfahren zum Pressen eines ein- oder mehrlagigen Produkts in einem bahnverarbeitenden Prozess mittels eines Presswerkzeugs (1) umfassend einen Rahmen (3), ein oberes Werkzeugmodul (4) mit einer oberen Pressplatte (40) und ein unteres Werkzeugmodul (5) mit einer unteren Pressplatte (50), wobei das obere Werkzeugmodul (4) und das untere Werkzeugmodul (5) jeweils in Transportrichtung (I) des bahnverarbeitenden Prozesses verstellbar an dem Rahmen gelagert sind, wobei das Verfahren umfasst, dass nach einem Schließen des Presswerkzeugs (1) während einer Betriebsdauer das obere Werkzeugmodul (4) und das untere Werkzeugmodul (5) separat zu einer synchronen Bewegung in Transportrichtung (I) relativ zu dem Rahmen (3) angetrieben werden.

8. Verfahren nach Anspruch 7, **dadurch gekennzeichnet, dass** vor dem Schließen des Presswerkzeugs (1) das obere Werkzeugmodul (4) und das untere Werkzeugmodul (5) zu dem zu pressenden Produkt synchronisiert werden.

9. Verfahren nach Anspruch 7 oder 8, **dadurch gekennzeichnet, dass** nach Ablauf der Betriebsdauer das Presswerkzeug (1) geöffnet wird und das das obere Werkzeugmodul (4) und das untere Werkzeugmodul (5) zu einem nachfolgenden Produkt synchronisiert werden.

10. Verfahren nach einem der Ansprüche 7 bis 9, **dadurch gekennzeichnet, dass** das oberen Werkzeugmodul (4) und/oder das untere Werkzeugmodul (5) mittels einer Heizeinrichtung (44) beheizt wird/werden.
